# EUROPÄISCHE PATENTSCHRIFT

(11) **EP 0 890 435 B1**
(45) Veröffentlichungstag und Bekanntmachung des Hinweises auf die Patenterteilung: **10.04.2002**
(21) Anmeldenummer: 98112367.2
(22) Anmeldetag: 04.07.1998
(51) Int. Cl.: B41F 27/12

(54) **Vorrichtung zum Befestigen einer biegsamen Platte auf dem Umfang des Zylinders einer Lackiermaschine**
Device for attaching a flexible plate to the surface of a cylinder of a varnishing machine
Dispositif pour monter une plaque flexible sur la surface d'un cylindre d'une machine à vernir

(30) Priorität: 09.07.1997 DE 19729375
(43) Veröffentlichungstag der Anmeldung: 13.01.1999
(73) Patentinhaber: L T G Holding GmbH, 70435 Stuttgart (DE)
(72) Erfinder: Speil, Werner Dipl.-Ing., 71636 Ludwigsburg (DE); Mokler, Bernhard Dipl.-Ing., 71706 Markgröningen (DE)
(74) Vertreter: Grosse, Rainer, Dipl.-Ing.

(56) Entgegenhaltungen:
- DE-A- 2 207 138
- DE-A- 2 808 168
- DE-A- 3 327 972
- FR-A- 2 082 373

## Beschreibung

Die Erfindung betrifft eine in einem axial verlaufenden Spannkanal eines Zylinders angeordnete Vorrichtung zum Befestigen einer biegsamen Platte auf dem Umfang des Zylinders zum Befestigen einer Lack- oder Druckplatte oder eines Gummituchs auf dem Umfang eines Lack- oder Gummituchzylinders einer Lackiermaschine mit am Anfang und am Ende der Platte ausgebildeten, in den Spannkanal weisenden Kanten, wobei mit einer Anfangskantenbefestigungseinrichtung die Anfangskante der Platte sowie mit einer Endkantenbefestigungseinrichtung die Endkante der Platte gehalten ist.

Aus der deutschen Offenlegungsschrift 40 11 303 ist eine Vorrichtung der eingangs genannten Art bekannt. Der Anfang und das Ende eines auf einen Zylinder aufgespannten Gummituchs werden zwischen einer Unter- und einer Oberschiene geklemmt. Zum Spannen des Gummituchs werden Ober- und Unterschiene gemeinsam radial nach innen in den Zylinder hineinverlagert. Die Befestigungseinrichtung für das Gummituch erstreckt sich über einen relativ langen Umfangsbereich des Zylinders, so daß ein entsprechender Abschnitt des Gesamtumfangs nicht als Abwälzlänge zur Verfügung steht.

Das französische Patent mit der Veröffentlichungsnummer 2 082 373 zeigt ein L-Profil, das auf der einen Seite des Plattenendes angeordnet ist, und eine Leiste, die auf der anderen Seite am Plattenende positioniert wird. Beide Teile werden unter Zwischenschaltung der Platte miteinander vernietet.

Der Erfindung liegt die Aufgabe zugrunde, eine Vorrichtung der eingangs genannten Art zu schaffen, die bei einfacher Bauweise nur sehr wenig Platz beansprucht, so daß Anfangs- und Endkante der Platte sehr nahe beieinanderliegen. Dies hat zur Folge, daß fast die volle Umfangslänge des Lackierzylinders als nutzbare Lackierlänge zur Verfügung steht. Die nutzbare Abwälzung des Lackierzylinderumfangs ist somit sehr groß, das heißt, es besteht eine optimale Formatnutzung.

Diese Aufgabe wird erfindungsgemäß durch die Merkmale des Patentanspruches 1 gelöst. Die Erfindung sieht somit vor, daß für die Befestigung der Platte auf dem Zylinder lediglich die Anfangs- und Endkante mittels der Anfangseinhängeleiste beziehungsweise der Endeinhängeleiste hintergriffen werden. Anfangs- und Endeinhängeleiste können sich daher mit nur sehr geringem Abstand gegenüberliegen, wobei der Abstand lediglich so groß sein muß, daß einerseits durch ein relatives Aufeinanderzubewegen der beiden Leisten ein Spannen der Platte auf den Umfang des Zylinders möglich ist, das heißt, es muß ein hinreichender Spannweg realisierbar sein, und andererseits der Anfangs- und/oder Endkante ein hinreichend großer Eintrittsspalt zur Verfügung stehen, um den Hintergriff zur jeweiligen Befestigungseinrichtung bei der Montage zur ermöglichen beziehungsweise bei der Demontage lösen zu können.

Wenn im Zuge dieser Anmeldung von einer Ausgestaltung der Platte geredet wird, so ist dies stets auch immer derart zu verstehen, daß diese Ausgestaltung nicht direkt an der Platte vorgesehen ist, sondern an den Profilendleisten, das heißt, die Profilendleisten werden quasi als Bestandteil der Platte angesehen, wobei sie jedoch separate Bauteile darstellen. Wenn also beispielsweise davon gesprochen wird, daß eine Ausnehmung im Bereich der Anfangskante und/oder der Endkante der Platte angeordnet ist, so bedeutet dieses gleichfalls, daß sich die Ausnehmung auch im Bereich der Anfangskante und/oder Endkante der Profilendleiste/Profilendleisten befinden kann.

Es ist vorgesehen, daß die Profilendleiste beziehungsweise die Profilendleisten an der Platte durch Klemmbefestigung gehalten ist/sind. Hierzu weist jede Profilendleiste vorzugsweise einen Klemmkanal auf, in den die Platte zur Befestigung eingreift. Es ist jedoch auch möglich, daß die Profilendleiste an der Platte durch Klebung gehalten ist. Auch in diesem Falle kann die Profilendleiste einen Kanal aufweisen, in den das Plattenende beziehungsweise der Plattenanfang unter Zwischenschaltung eines Klebers eingreift.

Vorteilhaft ist es, wenn die Endeinhängeleiste in tangentialer Richtung von der Spannwelle auskragt. Hinsichtlich einer gedachten Radialen des Zylinders divergiert die Endeinhängeleiste -im Querschnitt gesehen- zu dieser Radialen, wobei der die Endkante der Platte hintergreifende Bereich der Endeinhängeleiste etwa im Bereich des Schnittpunktes der Radialen mit der Umfangslinie des Zylinders liegt. Vorzugsweise divergiert -mit entgegengesetzter Neigung- hierzu die die Anfangskante aufnehmende Anfangseinhängeleiste (ebenfalls im Querschnitt gesehen), das heißt, die beiden Leisten verlaufen geneigt aufeinander zu und bilden zwischen sich nur einen möglichst schmalen Spalt aus, der etwa auf Höhe einer gedachten am äußeren Umfang des Zylinders entlanglaufenden Linie liegt.

Die Endeinhängeleiste ist vorzugsweise in sich elastisch, nämlich als Federelement ausgebildet. Durch die elastische Eigenschaft können Ungenauigkeiten an den Enden der Platte, die beispielsweise durch Fertigungstoleranzen (Parallelitätsungenauigkeiten) bewirkt sind, ausgeglichen werden. Da die Endeinhängeleiste an der bereits erwähnten Spannwelle angeordnet ist, läßt sie sich -durch Drehen der Spannwelle- in Richtung der Anfangseinhängeleiste bewegen, wodurch die Platte auf dem Umfang des Zylinders gespannt wird. Insbesondere ist der Spannwelle ein Federelement, vorzugsweise in Form eines Torsionsstabes, zugeordnet, wodurch die Platte stets unter Zugspannung gesetzt ist, wodurch eventuelle Aufwalzeffekte und so weiter aufgenommen werden. Zusätzlich oder alternativ zu der Ausbildung der Endeinhängeleiste als Federelement kann vorgesehen sein, daß die Endeinhängeleiste exzentrisch gelagert ist, das heißt sie kann im Bereich ihres einen Endes verstellt werden, um mögliche Parallelitätsungenauigkeiten der Platte auszugleichen. Das exzentrische Lager befindet sich -wie bereits erwähnt- in einem Endbereich der Endeinhängeleiste, während der andere Endbereich entsprechend verschwenkbar gelagert ist. Da auch am Plattenanfang Parallelitätsungenauigkeiten und dergleichen auftreten können, ist vorzugsweise vorgesehen, daß die Anfangseinhängeleiste ebenfalls den Parallelitätsungenauigkeiten angepaßt werden kann, indem eine "bewegliche" Anfangseinhängeleisten-Befestigung vorliegt. Dies ist vorzugsweise dadurch realisiert, daß der eine Endbereich der Anfangseinhängeleiste mittels eines Befestigungselements, beispielsweise einer Gewindeschraube, durchgriffen wird, derart, daß eine Verschwenkmöglichkeit der Anfangseinhängeleiste geschaffen ist und daß im anderen Endbereich der Anfangseinhängeleiste eine Verstellmöglichkeit, insbesondere mittels eines Hebelmechanismus' besteht, so daß ein entsprechendes Schrägstellen der Anfangseinhängeleiste möglich wird.

Der Hintergriffswinkel der Anfangs- und/oder Endkante ist kleiner als 90°, vorzugsweise etwa 60°, das heißt, es liegt quasi ein Formschluß zur jeweiligen Einhängeleiste vor. Schon eine geringfügige Spannung der Platte schließt auf diese Art und Weise aus, daß sich ein Plattenende lösen kann. Andererseits können die Enden der Platte ohne Kraftaufwand beim Lösen der Umfangsspannung abgehoben werden, das heißt, ein Plattenwechsel ist außerordentlich einfach und ohne Mühe möglich.

Bevorzugt ist vorgesehen, daß die Anfangseinhängeleiste und/oder die Endeinhängeleiste im Bezug auf die Anfangskanten- und/oder die Endkantenausbildung in ihrem jeweiligen Hintergriffsbereich derartige Querschnittskonturen aufweisen, daß ein formangepaßtes, großflächiges Aufeinanderliegen der Teile erzielt ist. Dies bietet optimale Sicherheit und Reproduzierbarkeit.

Die Platte kann -nach einer bevorzugten Ausführungsform- ein Kunststoffträgermaterial aufweisen, insbesondere Polyester oder aus diesem Material bestehen. In einem solchen Falle ist die Platte technisch ähnlich einem Gummituch, kann jedoch beispielsweise als Lackplatte zum Lackieren verwendet werden.

Schließlich ist es vorteilhaft, wenn die paßgenaue Lage der Platte -in Laufrichtung des Zylindersdurch ein spielfreies Einhängen der Anfangskante an der Anfangseinhängeleiste erzielt ist. Dies wird automatisch dann sichergestellt, wenn die Platte bei der Montage paßgenau über die Anfangseinhängeleiste gehängt und dann in dieser Position um den Zylinderumfang gespannt wird.

Die Zeichnungen veranschaulichen die Erfindung anhand von Ausführungsbeispielen und zwar zeigt:
- Figur 1: einen Querschnitt durch einen Lackierzylinder einer nicht dargestellten Lackiermaschine im Bereich einer Befestigungsvorrichtung und
- Figur 2: eine der Figur 1 entsprechende Darstellung nach einem erfindungsgemäßen Ausführungsbeispiel.

Bei dem in Figur 1 dargestellten Ausführungsbeispiel handelt es sich nicht um eine Ausführungsart der Erfindung. Figur 1 dient dazu, das Verständnis der Erfindung zu erleichtern.

Die Figur 1 zeigt einen Abschnitt eines Zylinders 1, der als Lackierzylinder 2 ausgebildet ist und in einer nicht dargestellten Lackiermaschine verwendet wird. Der Zylinder 1 wird -parallel zu seiner Rotationsachse- von einem Spannkanal 3 durchsetzt, der in die Mantelfläche 4 des Lackierzylinders 2 mündet. Im Querschnitt gesehen weist der Spannkanal 3 eine teilkreisförmige Wandungskontur 5 auf, deren Kreismittelpunkt 6 auf einer Radialen 7 des Lakkierzylinders 2 liegt. Auf der Druckanfangsseite DA geht die teilkreisförmige Wandungskontur 5 in eine Stufenkontur 8 über, die eine Grundfläche 9 und eine Seitenfläche 10 aufweist, wobei Grund- und Seitenfläche vorzugsweise rechtwinklig aufeinanderstehen. Gegenüber einer gedachten, rechtwinklig zur Radialen 7 verlaufenden Ebene 11 schließt die Grundfläche 9 einen spitzen Winkel ein, verläuft also zur Ebene 11 geneigt. Auf der dem Druckende DE zugeordnete Seite des Spannkanals 3 geht die teilkreisförmige Wandungskontur 5 in eine etwa ebene Wandungskontur 12 über, die unter einem spitzen Winkel zur Radialen 7 derart verläuft, daß sie zu dieser Radialen mit Vergrößerung der Entfernung vom Drehpunkt des Lackierzylinders 2 konvergiert. Die Wandungskontur 12 und auch die Seitenfläche 10 münden in die Mantelfläche 4 jeweils unter Ausbildung eines Radius' ein.

Innerhalb des Spannkanals 3 lagert drehbar eine hohle Spannwelle 13, die -im Bereich ihrer Mantelfläche 14- eine Abflachung 15 aufweist, an der eine Endkantenbefestigungseinrichtung 16 angeordnet ist, die eine Endeinhängeleiste 17 aufweist. Im Querschnitt der Figur 1 gesehen erstreckt sich die Endeinhängeleiste 17 auskragend von der Spannwelle 13 weg, wobei das freie Ende 18 der Endeinhängeleiste 17 sich etwa bis zur gedachten Mantelfläche 4 innerhalb des Spannkanals 3 erstreckt. Die Befestigung der Endeinhängeleiste 17 an der Spannwelle 13 erfolgt mittels Gewindeschrauben 19, von denen mehrere über die Länge der Anordnung verteilt beabstandet zueinander angeordnet sind, wobei jede Gewindeschraube 19 eine Aufnahmebohrung der Endeinhängeleiste 17 durchsetzt und in eine Gewindebohrung der hohlen Spannwelle 13 eingeschraubt ist.

Innerhalb der Spannwelle 13 befindet sich eine Federelement 20, das als Torsionsstab 21 ausgebildet ist. Hierdurch ist es möglich, die drehbar gelagerte Spannwelle 13 federnd in Drehrichtung vorzuspannen.

In die Stufenkontur 8 ist eine Anfangskantenbefestigungseinrichtung 22 eingesetzt, die eine Anfangseinhängeleiste 23 aufweist. Die Anfangseinhängeleiste 23 ist in ihrem einen Endbereich mit einer Gewindeschraube 24 mit dem Lackierzylinder 2 verbunden. Hierzu weist die Anfangseinhängeleiste 23 eine Stufenbohrung 25 auf, die von der Gewindeschraube 24 durchsetzt wird, wobei der Gewindeabschnitt der Gewindeschraube 24 in eine entsprechende Gewindebohrung 26 des Lackierzylinders 2 eingeschraubt ist. Im Bereich ihres anderen Endes weist die Anfangseinhängeleiste 23 eine Verstelleinrichtung, insbesondere eine hebelartig arbeitende Verstelleinrichtung auf, so daß sie -in Umfangsrichtung des Lackierzylinders 2 betrachtetzur Drehachse des Lackierzylinders schräg gestellt werden kann, um etwaige Parallelitätsungenauigkeiten einer auf der Mantelfläche 4 des Lackierzylinders 2 zu befestigenden, biegsamen Platte 28 ausgleichen zu können. Eine entsprechende Möglichkeit ist bei der Endeinhängeleiste 17 gegeben. Diese wird dadurch geschaffen, daß ein Ende der Endeinhängeleiste 17 exzentrisch gelagert ist, so daß mögliche Parallelitätsungenauigkeiten der Platte 28 ausgeglichen werden können.

Mittels einer von der Endkantenbefestigungseinrichtung 16 und der Anfangskantenbefestigungseinrichtung 22 gebildeten Vorrichtung 27 wird die biegsame Platte 28 auf der Mantelfläche 4 des Lackierzylinders 2 befestigt. Die Platte 28 ist als Lackplatte 29 ausgebildet, so daß mit ihr Lackierarbeiten durchgeführt werden können. Die Platte 28 weist an ihrem Anfang 30 eine Kante 31 und an ihrem Ende 32 eine Kante 33 auf, wobei die Kante 31 eine Anfangskante 34 und die Kante 33 eine Endkante 35 bildet. Anfangskante 34 und Endkante 35 sind durch Abbiegen der jeweiligen Endbereiche der Platte 28 gebildet. Die Abbiegung ist derart erfolgt, daß die Anfangskante 34 beziehungsweise die Endkante 35 jeweils einen spitzen Winkel zu der Mantelfläche 4 angepaßten Kontur der Platte 28 bilden. Durch diese hakenförmigen Konturen werden Hintergriffswinkel von vorzugsweise etwa 60° gebildet. Den Hintergriffswinkeln entsprechende Gegenkonturen sind an der Anfangseinhängeleiste 23 sowie im Bereich des freien Endes 18 der Endeinhängeleiste 17 ausgebildet. Die Anordnung ist derart getroffen, daß die Anfangseinhängeleiste 23 und die Endeinhängeleiste 17 in ihrem jeweiligen Hintergriffsbereich derartige Querschnittskonturen aufweisen, daß ein formangepaßtes, großflächiges Aufliegen der Anfangskante 34 und der Endkante 35 der Platte 28 vorliegt. Die an die Anfangskante 34 und die Endkante 35 angrenzenden Bereiche der Platte 28, die auf der gedachten Mantelflächenkontur des Lackierzylinders 2 liegen beziehungsweise etwa der Mantelflächenkontur folgen, stützen sich ebenfalls flächig an entsprechenden Bereichen der Anfangseinhängeleiste 23 sowie Endeinhängeleiste 17 ab.

Eine korrekte seitliche Ausrichtung der Platte 28 auf dem Zylinder 1, also beispielsweise die Mittellage, ist durch die Ausrichteinrichtung 42 sichergestellt. Diese weist einen Stift 43 mit Kopf 43' auf, der mit einem Ende in der Anfangseinhängeleiste 23 gehalten wird und dessen anderes, freies Ende in den Spannkanal 3 weist. Der aus der Anfangseinhängeleiste 23 austretende Stift 43 überragt mit der Unterseite seines Kopfes 43' die Oberfläche der Anfangseinhängeleiste 23 etwa um eine Länge, die der Dicke der Platte 28 entspricht. Der Stift 43 durchdringt eine Ausnehmung 44, die in die Anfangskante 34 der Platte 28 eingebracht ist und eine Anschlagkante 45 bildet. Hierdurch ist ein reproduzierbares, paßgenaues seitliches Positionieren der Platte 28 möglich. Die Ausnehmung 44 wird überflüssig, wenn die Anschlagkante 45 von einer Seitenkante der Platte 28 gebildet wird, die in diesem Fall zur seitlichen Ausrichtung der Platte 28 bis zum Kontakt an den Stift 43 herangefahren wird. Selbstverständlich kann der Stift 43 beziehungsweise die Ausrichteinrichtung 42 auch an der Endeinhängeleiste 17 angeordnet sein. Es können auch mehrere Ausrichteinrichtungen 42 vorgesehen sein. Der besseren Übersicht wegen ist lediglich eine Ausrichteinrichtung 42 in Figur 1 dargestellt.

Es ergibt sich folgende Funktion: Um eine Platte 28 auf den Lackierzylinder 2 zu spannen, wird zunächst im Bereich des Druckanfanges DA die Anfangskante 34 in Hintergriff zur Anfangseinhängeleiste 23 gebracht, dann um die Mantelfläche 4 des Lackierzylinder 2 herumgelegt und anschließend die Endkante 35 in Hintergriff zur Endeinhängeleiste verbracht. Die Spannwelle 13 befindet sich dabei in einer derartigen Drehstellung, daß die Endeinhängeleiste 17 keinen Zug auf die Endkante 35 ausübt. Die Platte 28 wird nun mittels der Ausrichteinrichtung 42 in die gewünschte seitliche Position verbracht. Anschließend wird mittels des Torsionsstabes 21 eine Federspannung auf die Spannwelle 13 ausgeübt, derart, daß sich das freie Ende 18 der Endeinhängeleiste 17 der Anfangseinhängeleiste 23 nähert, wodurch die Endkante 35 mit Federspannung hintergriffen und auf diese Art und Weise die Platte 28 fest auf die Mantelfläche 4 des Lackierzylinders 2 gespannt wird. Für eine Demontage wird der erwähnte Hintergriff gelöst, das heißt, die Spannwelle 13 wird im Gegenuhrzeigersinn (Figur 1) gedreht, so daß die Endkante 35 freigegeben wird und die Platte 28 vom Lackierzylinder 2 entnommen werden kann.

Das Ausführungsbeispiel der Figur 2 entspricht weitestgehend dem Ausführungsbeispiel der Figur 1, so daß nachstehend lediglich auf wesentliche Änderungen eingegangen wird. Die Änderungen bestehen darin, daß die Endeinhängeleiste 17 eine hakenförmige Querschnittskontur aufweist, das heißt, sie besitzt einen Endschenkel 36, der etwa in Umfangsrichtung verläuft und an dessen freien Ende 18 die Verspannung mit der Platte 28 vorgenommen wird. Von besonderer Bedeutung ist fernerhin, daß die Platte 28 keine abgebogenen Anfangs- und Endkanten aufweist, sondern daß an den Endbereichen der Platte 28 Profilendleisten 37 befestigt sind, die -im Querschnitt gesehen- eine V-förmigen Kontur aufweisen, wobei die eine Profilendleiste 37 eine Anfangskante 38 und die andere Profilendleiste 37 eine Endkante 39 besitzt, wobei die Anfangskante 38 beziehungsweise die Endkante 39 jeweils einen Schenkel der erwähnten V-förmigen Kontur aufweist und der andere Schenkel der jeweiligen V-förmigen Kontur mit einem Kanal 40 beziehungsweise 41 versehen ist, in die der jeweilige Anfangs- beziehungsweise Endbereich der Platte 28 eingreift und dort mittels Klemmung oder Klebung gehalten ist.

Das Aufspannen und das Abnehmen der vorzugsweise als Lackplatte 29 ausgebildeten Platte 28 auf den/vom Lackierzylinder 2 erfolgt beim Ausführungsbeispiel der Figur 2 ebenso wie bei dem Ausführungsbeispiel der Figur 1.

## Patentansprüche

1. Plattenbefestigungseinheit mit einer biegsamen Platte (28) oder einem Gummituch und einer in einem axial verlaufenden Spannkanal (3) eines Zylinders (1) angeordneten Vorrichtung zum Befestigen der Platte (28) auf dem Umfang des Zylinders (1), mit einer Anfangskantenbefestigungseinrichtung (22) für eine Anfangskante (38) sowie mit einer Endkantenbefestigungseinrichtung (16) für eine Endkante (39), wobei die Anfangskante (38) und die Endkante (39) jeweils von einem Schenkel von am Plattenanfang und am Plattenende befestigten, im Querschnitt V-förmigen Profilendleisten (37) gebildet sind und die Anfangskantenbefestigungseinrichtung (22) eine Anfangseinhängeleiste (23) ist, die von der Anfangskante (38) hintergriffen wird und die Endkantenbefestigungseinrichtung (16) eine von einer Spannwelle (13) auskragende Endeinhängeleiste (17) ist, die von der Endkante (39) hintergriffen wird , wobei jede Profilendleiste (37) im anderen Schenkel der jeweiligen V-förmigen Kontur eine Kanal (40,41) aufweist, in den der Anfangs- beziehungsweise Endbereich der Platte (28) zur Befestigung mittels Klemmung oder Klebung eingreift.

2. Vorrichtung nach Anspruch 1, **dadurch gekennzeichnet, dass** die Endeinhängeleiste (17) in tangentialer Richtung von der Spannwelle (13) auskragt.

3. Vorrichtung nach einem der vorhergehenden Ansprüche, **dadurch gekennzeichnet, dass** die Endeinhängeleiste (17) als Federelement (20) ausgebildet ist.

4. Vorrichtung nach einem der vorhergehenden Ansprüche, **dadurch gekennzeichnet, dass** der Hintergriffswinkel der Anfangs- und/oder Endkante (38,39) kleiner 90° ist.

5. Vorrichtung nach Anspruch 4, **dadurch gekennzeichnet, dass** der Hintergriffswinkel der Anfangsund/oder Endkante (38,39) etwa 60° beträgt.

6. Vorrichtung nach einem der vorhergehenden Ansprüche, **dadurch gekennzeichnet, dass** die Platte (28) ein Kunststoffträgermaterial aufweist oder aus diesem Material besteht.

7. Vorrichtung nach Anspruch 6, **dadurch gekennzeichnet, dass** die Platte (28) Polyester aufweist oder aus diesem Material besteht.

8. Vorrichtung nach einem der vorhergehenden Ansprüche, **dadurch gekennzeichnet, dass** die Anfangseinhängeleiste (23) und/oder die Endeinhängeleiste (17) zum Ausgleich von Parallelitätsungenauigkeiten der Anfangskante (38) und/oder Endkante (39) der Platte (28) zur Drehachse des Zylinders (1) schräg verstellbar anordenbar ist/sind.

## Claims

1. Plate attachment unit, having a flexible plate (28) or a rubber blanket and a device, which is disposed in an axially extending tensioning channel (3) of a cylinder (1) for attaching the plate (28) on the circumference of the cylinder (1), having an initial edge attachment device (22) for an initial edge (38) and also having an end edge attachment device (16) for an end edge (39), the initial edge (38) and the end edge (39) being formed respectively from a member of profile end strips (37) which are attached to the start of the plate and to the end of the plate and have a V-shaped cross-section, and the initial edge attachment device (22) being an initial suspension strip (23) which is gripped at the rear by the initial edge (38) and the end edge attachment device (16) being an end suspension strip (17), which projects from a tensioning shaft (13) and which is gripped at the rear by the end edge (39), each profile end strip (37) in the other member of the respective V-shaped contour having a channel (40, 41) into which the initial or end region of the plate (28) engages for attachment by means of clamping or gluing.

2. Device according to claim 1, **characterised in that** the end suspension strip (17) projects in tangential direction from the tensioning shaft (13).

3. Device according to one of the preceding claims, **characterised in that** the end suspension strip (17) is configured as a spring element (20).

4. Device according to one of the preceding claims, **characterised in that** the rear engagement angle of the initial and/or end edge (38, 39) is less than 90 °.

5. Device according to claim 4, **characterised in that** the rear engagement angle of the initial and/or end edge (38, 39) is approximately 60 °.

6. Device according to one of the preceding claims, **characterised in that** the plate (28) has a plastic carrier material or is made of this material.

7. Device according to claim 6, **characterised in that** the plate (28) has polyester or is made of this material.

8. Device according to one of the preceding claims, **characterised in that** the initial suspension strip (23) and/or the end suspension strip (17) is/are disposable in a diagonally displaceable manner relative to the axis of rotation of the cylinder (1), in order to compensate for parallelism imprecisions of the initial edge (38) and/or end edge (39) of the plate (28).

## Revendications

1. Unité de fixation de plaques comportant une plaque souple (28) ou une nappe en caoutchouc et un dispositif installé dans le canal de serrage (3), dirigé axialement d'un cylindre (1) pour fixer la plaque (28) à la périphérie du cylindre (1),
une installation de fixation du bord avant (22) pour recevoir le bord avant (38) ainsi qu'une installation de fixation du bord arrière (16) pour recevoir le bord arrière (39),
le bord avant (38) et le bord arrière (39) étant formés chacun respectivement par une branche d'une barrette d'extrémité profilée fixé à l'extrémité avant et à l'extrémité arrière de la plaque, (37) à section en forme de V et l'installation de fixation de l'arête avant (22) est une barrette d'accrochage d'extrémité avant (23) derrière laquelle vient prendre l'arête initiale (38) et l'installation de fixation (16) de l'arête d'extrémité, est une barrette d'accrochage d'extrémité (17) en saillie par rapport à un arbre de serrage (13), cette barrette (17) étant prise par derrière par l'arête d'extrémité (39),
chaque barrette d'extrémité profilée (37) ayant au niveau de l'autre branche du contour respectif en forme de V, un canal (40, 41) dans lequel vient prendre la zone d'extrémité initiale ou finale de la plaque (28) pour la fixation par l'intermédiaire d'un moyen de serrage ou de collage.

2. Dispositif selon la revendication 1,
**caractérisé en ce que**
la barrette d'accrochage d'extrémité (17) est en saillie dans la direction tangentielle par rapport à l'arbre de serrage (13).

3. Dispositif selon l'une quelconque des revendications précédentes,
**caractérisé en ce que**
la barrette d'accrochage d'extrémité (17) est réalisée en forme d'élément à ressort (20).

4. Dispositif selon l'une quelconque des revendications précédentes,
**caractérisé en ce que**
l'angle de contredépouille de l'arête initiale et/ou d'extrémité (38, 39) est inférieur à 90°.

5. Dispositif selon la revendication 4,
**caractérisé en ce que**
l'angle de contredépouille de l'arête initiale et/ou d'extrémité (38, 39) correspond à environ 60°.

6. Dispositif selon l'une quelconque des revendications précédentes,
**caractérisé en ce que**
la plaque (28) est en matière plastique ou comporte de la matière plastique.

7. Dispositif selon la revendication 6,
**caractérisé en ce que**
la plaque (28) est en polyester ou comporte du polyester.

8. Dispositif selon l'une quelconque des revendications précédentes,
**caractérisé en ce que**
la barrette d'accrochage d'extrémité avant (23) et/ou la barrette d'accrochage d'extrémité aval (17) compense les imprécisions de parallélisme de l'arête avant (38) et/ou de l'arête arrière (39) de la plaque (28) par rapport à l'axe de rotation du cylindre (1) en étant montée de manière réglable en biais.
